# EUROPÄISCHE PATENTSCHRIFT

(11) **EP 0 084 868 B1**
(45) Veröffentlichungstag und Bekanntmachung des Hinweises auf die Patenterteilung: **06.05.1987**
(21) Anmeldenummer: 83100502.0
(22) Anmeldetag: 21.01.1983
(51) Int. Cl.: F01P 5/06, F01P 11/12, F01P 11/10

(54) **Strömungsgünstige Konstruktion einer Kapsel für die Dämmung des Lüfter- und Motoren-Geräusches bei Verbrennungsmotoren mit Flüssigkeitskühlung**
Flow advantageous construction of an enclosure for the reduction of the fan and engine noise of an internal-combustion engine with liquid cooling
Construction à écoulement amélioré d'une enveloppe insonorisant le bruit généré par un moteur à combustion interne avec refroidissement liquide et son ventilateur

(30) Priorität: 27.01.1982 DE 3202592
(43) Veröffentlichungstag der Anmeldung: 03.08.1983
(73) Patentinhaber: MAN Nutzfahrzeuge Aktiengesellschaft, 80976 München (DE)
(72) Erfinder: Buddenhagen, Uwe, Dr. Dipl.-Ing., D-8000 München 50 (DE); Stiglmaier, Manfred, Ing. grad., D-8031 Gilching (DE)

## Beschreibung

Die Erfindung betrifft einen geräuschgedämpften Verbrennungsmotor gemäß dem Oberbegriff des Anspruchs 1.

Eine solche Anordnung ist aus der DE-A 27 03 227 bekannt ; hierbei ist der Lüfter als Mantelstromgebläse ausgebildet und innerhalb der den Motor aufnehmenden Kapsel angeordnet, bei welcher sich die Ummantelung des Axiallüfterrades jedoch noch über dieses hinaus erstreckt.

Während eine Fahrzeugkühlung mit einem herkömmlichen Mantelstromlüfter in Fig. 1 dargestellt ist, ist die aus der Druckschrift bekannte Anordnung - allerdings stark übertrieben - in Fig. 2 dargestellt.

Bei dem Mantelstromlüfter der Fig. 1 wird die Kühlluft vom Lüfter über die Luftführung 2 durch den Wasserkühler 1 (und, wenn vorhanden den Ladeluftkühler 5) angesaugt. Sie verläßt den Lüfter bei geringen Druckverhältnissen am Lüfter in vorwiegend axialer Richtung gemäß V₁ und bei höherem Druckverhältnis (bedingt durch die Bauart des Wasserkühlers 1 oder durch Vorschalten eines Ladeluftkühlers 5) gemäß V₂ mit starker radialer Geschwindigkeitskomponente.

Anschließend umströmt die Luft den Verbrennungsmotor 4. Bei dieser Anordnung ragt der Lüfter in der Regel etwas aus der Luftführung 2 heraus, um zum Verbessern des Wirkungsgrades die Radialkomponente der austretenden Strömung nicht zu unterdrücken.

Um den Lüfter als eigene Lärmquelle unabhängig von der Kapselung des Motors abzukapseln, hat man die Ummantelung über den Lüfter hinaus verlängert, wie dies bei der in der Druckschrift gezeigten Anordnung der Fall ist und übertrieben in Fig. 2 dargestellt ist, wo sich die Verlängerung des Lüftermantels bis über den Motor hinaus erstreckt.

Diese Lösung hat den Nachteil, daß die obengenannte Radialkomponente der Luftgeschwindigkeit am Lüfteraustritt unterdrückt wird und damit der Wirkungsgrad des Lüfters und die Leistungsfähigkeit der Kühlanlage verringert werden. Es muß somit zum Erzielen der erforderlichen Kühlwirkung ein grösserer Kühler oder Lüfter vorgesehen werden, wobei ein grösserer Lüfter zusätzlich eine verstärkte Geräuschquelle bildet.

Bei der aus der DE-A-27 22 089 bekannten Anordnung wird ein Teil der Kühlluft ausserhalb der Motorkapsel weitergeleitet. Dadurch erhöht sich der bauliche Aufwand.

Es ist daher Aufgabe der Erfindung, den eingangs genannten, bekannten Verbrennungsmotor dahingehend weiterzubilden, daß trotz der Schalldämmung des Lüfters dessen Leistungsfähigkeit nur allenfalls geringfügig verringert wird, ohne den baulichen Aufwand nennenswert zu erhöhen.

Diese Aufgabe wird durch die Merkmale des Anspruchs 1 gelöst.

Bevorzugte Ausgestaltungen der Erfindung sind den übrigen Ansprüchen entnehmbar.

Zur Erläuterung der Erfindung wird unmittelbar auf die Zeichnung Bezug genommen : Die Lösung der Aufgabe ist z. B. aus der Fig. 3 ersichtlich : Die Kühlluftführung ist im Bereich des Lüfteraustritts mit einer konischen Erweiterung 7 versehen, die dem Stromlinienverlauf eines ungekapselten Lüfters folgt und stromabwärts allmählich (mit geringen Strömungsverlusten) auf den gewünschten Querschnitt verengt wird.

Weiterhin wird bei erhöhtem Gegendruck (lange Kapsel) bzw. bei einem Lüfter mit starker radialer Komponente der Luftgeschwindigkeit am Austritt eine Verkleidung 8 an der Lüfterrückseite angebracht (siehe Fig. 3). Dadurch werden die in Fig. 4 unten dargestellten Sekundärströmungen unterbunden, es entstehen noch güngstigere Strömungsverhältnisse (Fig.4 4 oben) und der Wirkungsgrad des Lüfters wird besser. Dadurch wird der negative Einfluß der längeren Kühlluftführung (z. B. über den Motor hinweg), die größere Strömungswiderstände liefert, zum Teil aufgehoben. Die Formgebung der Randbezirke der Verkleidung am Lüfterausschnitt erfolgt gemäß dem Stromlinienverlauf bei ungekapseltem Lüfter. Die Vergrößerung des Strömungsquerschnittes stromabwärts sollte dabei möglichst allmählich erfolgen. Im Mittelbereich der Verkleidung ist deren Form zweckmäßig den jeweiligen Konturen des Lüfters bzw. den Lüfterschaufeln angepaßt. In den Fig. 2 bis 7 ist dieser Mittelbereich flach gestaltet, er kann aber auch jede andere zweckentsprechende Form annehmen.

Der Bereich hoher Strömungsgeschwindigkeiten am Lüfteraustritt sollte möglichst frei von Unstetigkeiten in der Formgebung von Kapsel und Verkleidung sowie von Strömungshindernissen sein, die von Bauteilen gebildet werden und dort zusätzlich Geräusche erzeugen können.

Soweit solche Strömungshindernisse unvermeidlich sind, sollten sie daher möglichst weit stromabwärts im Bereich der langsamen Strömung angeordnet sein. Sollte dies nicht möglich sein, dann ist, wie in Fig. gezeigt, die Verkleidung 10 der Lüfterrückseite soweit verkürzt, daß im Bereich des Bauteils 9 bereits größere Strömungsquerschnitte vorliegen und damit kleinere Strömungsgeschwindigkeiten erzielt werden.

Die Verkleidung an der Rückseite des Lüfters sollte möglichst nahe an diese herangeführt werden. Sie kann auch zusammen mit dem Lüfter eine Einheit bilden, die in Fig. 6 gezeigt (Verkleidung 11).

Eine Variante ist in Fig. 7 wiedergegeben : Hier sind Motor und Getriebe von einer Gesamtkapsel umgeben.

## Patentansprüche

1. Geräuschgedämpfter Verbrennungsmotor mit Flüssigkeitskühlung, mit einer den Motor und den zugehörigen Lüfter aufnehmenden Kapsel, die im Bereich des Luftaustritts aus dem Lüfter eine solche Erweiterung aufweist, daß sie den schrägen Luftaustritt (mit Radialkomponente) so wie im Falle des ungekapselten Lüfters ermöglicht, dadurch gekennzeichnet,
daß die Kapsel am Lüfteraustritt eine konische Erweiterung aufweist, die dem Stromlinienverlauf bei ungekapseltem Lüfter folgt, und
daß der Querschnitt der Kapsel unmittelbar im Anschluß an die Erweiterung allmählich auf einen baulich und funktionell (Kühlluftdurchsatz, Geräuschabstrahlung) bedingten Querschnitt verengt wird.

2. Verbrennungsmotor nach Anspruch 1, gekennzeichnet durch eine kreisförmige Verkleidung (8, 10) an der Rückseite des Lüfters, die möglichst dicht an diesen herangeführt ist und sich im Bereich des Luftaustritts im Stromlinienverlauf eines unverkleideten Lüfters anpasst.

3. Verbrennungsmotor nach Anspruch 2, dadurch gekennzeichnet, daß sowohl die Lüfterkapsel (7) als auch die Verkleidung (8, 10) stromab zur Bildung einer Beruhigungsstrecke mit allmählich wachsendem Querschnitt verlängert sind.

4. Verbrennungsmotor nach Anspruch 2 oder 3, dadurch gekennzeichnet, daß genügend weit stromauf vor unvermeidbaren Hindernissen (Bauteil 9) im Luftstrom ein so grosser Strömungsquerschnitt gebildet ist, daß die dort verlangsamte Strömung an den Hindernissen keine zusätzlichen Geräusche erzeugt.

5. Verbrennungsmotor nach Anspruch 2, dadurch gekennzeichnet, daß die Verkleidung (10, 11) mit dem Lüfter eine Einheit bildet.

6. Verbrennungsmotor nach Anspruch 5, dadurch gekennzeichnet, daß die Kapsel, der Verbrennungsmotor und das Getriebe in einer gemeinsamen, großen Kapsel angebracht sind.

## Claims

1. A liquid-cooled low-noise combustion engine having an enclosure which receives the engine and associated fan and which has such a widening near the fan air exit as to make possible an inclined air exit (with a radial component) as in the case of an unenclosed fan, characterised in that :
the enclosure has at the fan exit a conical widening which follows the streamline pattern associated with the unenclosed fan, and
the cross-section of the enclosure immediately adjacent the widening gradually narrows to a cross-section conditioned by operating considerations (cooling air throughput, noise emission).

2. A combustion engine according to claim 1, characterised by a circular cladding (8, 10) on the back of the fan, such cladding extending to very close to the fan and being adapted near the air exit to the streamline pattern of an unclad fan.

3. A combustion engine according to claim 2, characterised in that the fan enclosure (7) and the cladding (8, 10) are prolonged with a gradually increasing cross-section downstream to form a quietening path.

4. A combustion engine according to claim 2 or 3, characterised in that sufficiently far upstream before unavoidable obstacles (component 9) in the air flow a flow cross-section of such a size is formed that the flow decelerated there produces no additional noise at the obstacles.

5. A combustion engine according to claim 2, characterised in that the cladding (10, 11) forms a unit with the fan.

6. A combustion engine according to claim 5, characterised in that the enclosure, engine and gearbox are disposed in a large common enclosure.

## Revendications

1. Moteur à combustion interne insonorisé avec refroidissement par liquide, avec une enveloppe contenant le moteur et le ventilateur associé, cette enveloppe présentant dans le domaine de sortie d'air du ventilateur une partie élargie permettant une sortie d'air oblique avec des composantes radiales comme dans le cas d'un ventilateur sans enveloppe, caractérisé en ce que
l'enveloppe présente à la sortie du ventilateur une partie élargie conique qui suit le tracé des lignes de flux du ventilateur non muni d'enveloppe,
et la section de l'enveloppe immédiatement à la suite de la partie élargie est rétrécie progressivement à une section déterminée par des conditions de construction et de fonctionnement débit d'air de refroidissement, rayonnement sonore.

2. Moteur à combustion interne selon la revendication 1, caractérisé par un coffrage circulaire (8, 10) sur la face arrière du ventilateur, ce coffrage étant amené le plus près possible du ventilateur et s'adaptant dans la zone de sortie d'air au tracé des lignes de flux du ventilateur non muni de coffrage.

3. Moteur à combustion interne selon la revendication 2, caractérisé en ce que l'enveloppe (7) du ventilateur ainsi que le coffrage (8, 10) sont prolongés vers l'aval avec une section croissant progressivement pour former un trajet de tranquil- lisation.

4. Moteur à combustion interne selon la revendication 2 ou 3, caractérisé en ce qu'il est formé dans le flux d'air, suffisamment loin en amont devant des obstacles inévitables (élément constitutif 9), une section d'écoulement suffisamment grande pour que l'écoulement ralenti en cet endroit ne provoque aucun bruit supplémentaire sur les obstacles.

5. Moteur à combustion interne selon la revendication 2, caractérisé en ce que le coffrage (10, 11) forme une unité avec le ventilateur.

6. Moteur à combustion interne selon la revendication 5, caractérisé en ce que l'enveloppe. le moteur à combustion interne et la boîte de vitesses sont disposés dans une grande enveloppe commune.
